# EUROPÄISCHE PATENTSCHRIFT

(11) **EP 0 811 723 B1**
(45) Veröffentlichungstag und Bekanntmachung des Hinweises auf die Patenterteilung: **03.01.2001**
(21) Anmeldenummer: 97108468.6
(22) Anmeldetag: 26.05.1997
(51) Int. Cl.: E02D 17/08

(54) **Stütze für Grabenverbauvorrichtungen**
Support for trench shoring device
Entretoise pour dispositif de blindage de tranchée

(30) Priorität: 31.05.1996 DE 19621827; 25.06.1996 DE 19525277
(43) Veröffentlichungstag der Anmeldung: 10.12.1997
(73) Patentinhaber: Hess, Wilhelm, 51379 Leverkusen (DE)
(72) Erfinder: Hess, Wilhelm, 51379 Leverkusen (DE)
(74) Vertreter: Freischem, Werner, Dipl.-Ing.

(56) Entgegenhaltungen:
- EP-A- 0 475 382
- US-A- 4 730 954
- US-A- 5 310 289

## Beschreibung

Die Erfindung betrifft eine Stütze für Grabenverbauvorrichtungen, die sich zusammensetzen aus in Abständen längs und zu beiden Seiten eines Grabens senkrecht anzuordnenden Stützen, die Stützen eines Stützenpaares auf Abstand haltenden Spreizrahmen und in seitlichen Führungen der Stützen vertikal verschiebbar geführten Verbauplatten, wobei die Stütze ein von oben bis unten durchlaufendes Kastenhohlprofil aufweist und an ihrem unteren Ende mit einem keilförmigen Stützenfuß versehen ist, der eine in der Ebene der Außenwand der Stütze befindliche Schneide und eine von der Schneide schräg nach oben zur Innenseite der Stütze verlaufende, das Kastenhohlprofil unten abschließende Verschluß element aufweist.

Stützen und Grabenverbauvorrichtungen dieser Art sind bekannt aus dem europäischen Patent 0 475 382 und dem US-Patent 5 310 289 des Anmelders.

Nach dem Verlegen einer Rohrleitung in den verbauten Graben wird der Graben insbesondere mit dem Aushub verfüllt und die Teile der Verbauvorrichtung zurückgeholt. Dieser Rückbau geht in der Weise vor sich, daß in mehreren Stufen Erde bis zu einer Höhe von ca. 50 cm eingefüllt, dann die Verbauplatten um etwa den gleichen Betrag hochgezogen und dann das eingefüllte Erdreich mittels Rüttelbohlen oder ähnlichen Verdichtungsvorrichtungen gegen den gewachsenen Boden verdichtet wird. Dieses Einfüllen von Erdreich, Hochziehen der Verbauplatten und Verdichten des Erdreichs wiederholt sich von Stufe zu Stufe. Dabei sind auch die Stützen hochzuziehen, damit sich in dem Raum, den die Stützen eingenommen hatten, kein Hohlraum bildet. Ein sorgfältiges Verdichten des eingefüllten Bodens ist notwendig, damit Setzungsschäden vermieden werden und die Tragfähigkeit der Einfüllung erhöht wird.

Das Hochziehen der Stützen erfordert beim Rückbau der Verbauvorrichtung die größten Anstrengungen, weil diese Stützen unter der Last des gegen die Verbauplatten drückenden Erdreichs hochgezogen werden müssen.

Der Rückbau der Stützen wäre erleichtert, wenn diese Stützen erst hochgezogen werden, wenn der Graben völlig verfüllt und die Verbauplatten und die Spreizrahmen bereits rückgebaut sind. Ein derartiges Verfahren ist aber nicht zulässig, weil es nicht möglich ist, den durch das Herausziehen der Stützen im Erdreich freiwerdenden Raum ordnungsgemäß zu verfüllen und zu verdichten.

Der Erfindung liegt die Aufgabe zugrunde, eine Stütze für Grabenverbauvorrichtungen der eingangs genannten Art zu schaffen, mit deren Hilfe das ordnungsgemäße Verfüllen und Verdichten des Grabens und der Rückbau der Grabenverbauvorrichtung erleichtert ist.

Ausgehend von der eingangs beschriebenen Stütze für Grabenverbauvorrichtungen wird diese Aufgabe erfindungsgemäß dadurch gelöst, daß die Verschlußplatte leicht lösbar am Stützenfuß gehalten ist und daß zumindest im Bereich des oberen Endes der Stütze eine in das Kastenhohlprofil mündende Einfüllöffnung angeordnet ist.

Nach Fertigstellung des kompletten Grabenverbaus kann die Verschlußplatte am Stützenfüß entfernt werden. Während des Rückbaus der Grabenverbauvorrichtung kann die Stütze mit Erdreich gefüllt werden, so daß beim Hochziehen der Stütze das eingefüllte Material aus dem Stützenfuß heraustritt. Dieses heraustretende Material kann zusammen mit den übrigen Stufen der Verfüllung verdichtet werden.

Sofern das Ziehen der Stützen auf Schwierigkeiten stößt, können zuerst die Verbauplatten und die Spreizrahmen rückgebaut werden, so daß die Stützen völlig entlastet werden. Vor dem Ziehen der Stützen werden diese mit einem dicht fallenden, vorzugsweise trockenen Material gefüllt. Das in die Stützen einzufüllende Material soll nach Kornform, Kornzusammensetzung, Ungleichförmigskeitsgrad, Oberflächenbeschaffenheit, dem Wassergehalt und den Beimengungen so beschaffen sein, daß seine Verdichtbarkeit gering ist und das frei fallende Material einen hohen Prozentsatz der Proctordichte erreicht.

Die völlig entlastete Stütze kann ohne Schwierigkeiten gezogen werden. Dabei tritt das dicht fallende beziehungsweise das selbstverdichtende Material am Stützenfuß aus, so daß keine Hohlräume entstehen und Setzungen nicht zu befürchten sind.

Damit sich innerhalb des Kastenhohlprofils beim Einfüllen des Erdreichs kein Stopfen bildet und eine sogenannte Brückenbildung in dem eingefüllten Material vermieden wird, erweitert sich der Stützenhohlraum zum unteren Ende der Stützen hin, so daß beim Anheben der Stütze auf jeden Fall das eingefüllte Material aus dem Stützenfuß heraustritt.

In der folgenden Beschreibung werden Ausführungsbeispiele der Erfindung unter Bezugnahme auf die Zeichnungen näher beschrieben. Die Zeichnungen zeigen in
- Fig. 1: einen Querschnitt durch einen Graben mit zwei Stützen, die von einem Spreizrahmen auf Abstand gehalten sind,
- Fig. 2: eine Schnittansicht des Stützenfußes mit geschlossener Verschlußplatte,
- Fig. 3: eine Ansicht des Fußes gemäß Fig. 2 mit weggezogener Verschlußplatte,
- Fig. 4: eine Draufsicht auf den Stützenfuß gemäß Pfeil in Fig. 2,
- Fig. 5: eine Ansicht des Stützenfußes nach der Schnittlinie V-V in Fig. 2,
- Fig. 6: eine Schnittansicht des oberen Endbereichs der Stütze mit seitlich angesetztem Einfülltrichter,
- Fig. 7: eine Ansicht nach der Schnittlinie VII-VII in Fig. 6,
- Fig. 8: eine Schnittansicht des oberen Endes einer Stütze mit aufklappbarer Schlagplatte,
- Fig. 9: eine Schnittansicht des oberen Endes der Stütze gemäß Fig. 8 mit aufgeklappter Schlagplatte und eingesetztem Einfülltrichter,
- Fig. 10: eine Schnittansicht des unteren Teils der Stütze mit nach unten größer werdendem Querschnitt des Kastenhohlprofils.

Die aus Fig. 1 ersichtliche Grabenverbauvorrichtung setzt sich zusammen aus Stützen 1,1' die in Abständen längs des Grabens zu beiden Seiten des Grabens anzordnen sind, aus Spreizrahmen 2, welche die Stützen 1,1' eines Stützenpaares auf Abstand halten und aus Verbauplatten 3 und 4, welche in seitlichen Führungen 5 der Stützen 1,1' vertikal verschiebbar geführt sind.

Die in Phantomlinien gezeichneten Verbauplatten 3 und 4 sind versetzt zueinander in den Stützen 1,1' geführt, so daß sie aneinander vorbeigleiten können.

Wie insbesondere die Fig. 7 zeigt, weisen die Stützen 1,1' ein von oben bis unten durchlaufendes Kastenhohlprofil 10 auf. Zu beiden Seiten der Stützen 1,1' sind zwischen einem Stützflansch 25 und einem Führungsflansch 26 Führungen 5 vorgesehen, in denen die Seitenprofile der oberen und äußeren Verbauplatten 3 formschlüssig vertikal verschiebbar geführt sind. Ferner stützen sich in dieser Führung 5 auch die inneren unteren Verbauplatten 4 auf den Stützflanschen 25 ab. Dabei werden die Verbauplatten 4 von den Kantenprofilen der oberen äußeren Verbauplatten 3 umgriffen.

An der zum Grabeninneren hinweisenden Seite der Stützen 1 ist eine vertikale Führung 6 angeordnet, in der vertikal verschiebbar eine Führungsschiene des Spreizrahmens 2 geführt ist. Der Spreizrahmen 2 stützt sich über Rollen 27 gegen die Stützflansche 25 der Stützen 1,1' ab.

Wie die Fig. 2 zeigt, sind die Stützen 1,1' an ihrem unteren Ende mit einem keilförmigen Stützenfuß 8 versehen, der eine in der Ebene der Außenwand 16 der Stütze 1 befindliche Schneide 9 und eine von der Schneide 9 schräg nach oben zur Innenseite der Stütze 1 verlaufende, das Kastenhohlprofil 10 unten abschließende Verschlußplatte 11 aufweist. Diese Verschlußplatte 11 dient dazu, daß sich beim Eintreiben der Stützen 1,1' in den Boden kein aus Steinen, Erde und Lehm sich zusammensetzender Pfropfen im Kastenhohlprofil 10 festsetzt. Bei den bekannten Stützen ist diese Verschlußplatte stets angeschweißt. Bei der erfindungsgemäßen Stütze 1 ist diese Verschlußplatte 11 leicht lösbar bzw. wegnehmbar am Stützenfüß 8 befestigt.

Wie die Fig. 2, 3 und 5 zeigen, ist bei der erfindungsgemäßen Stütze 1 die Verschlußplatte 11 über Führungsschienen 14, die an den Außenseiten der Seitenwände des Kastenhohlprofils 10 angebracht sind, und Halteschienen 15, welche die Führungsschienen übergreifen zum Grabeninneren hin verschiebbar gehalten und geführt. Damit beim Eintreiben der Stütze 1 in das Erdreich die Verschlußplatte 11 sich nicht verschiebt, dient ein Riegel 13, der die Verschlußplatte 11 in der Schließstellung hält. Erst nach Fertigstellen des Grabenverbaus wird die Verschlußplatte 11 durch Öffnen des Riegels 13 zum Grabeninneren hin weggezogen. Dazu dient beispielsweise ein Haken 24, der in eine an der Verschlußplatte 11 befestigten Öse 12 eingreift. Der Riegel 13 kann von einer Feder in Schließstellung gehalten und gegen die Wirkung dieser Feder geöffnet werden.

Wie die Fig. 6 zeigt, sind an der Außenwand 16 der Stütze 1 in Abständen übereinander Ausnehmungen 17 angeordnet zum Einhaken eines Zugmittels, mit dem die Stütze 1 beim Rückbau hochgezogen wird. In diese Ausnehmungen 17 ist ein Einfülltrichter 18 ansetzbar, der eine in die Ausnehmungen 17 einsetzbare Tülle 19 aufweist. Mit Hilfe von aus Fig. 7 ersichtlichen Klammern 20, die verschwenkbar am Einfülltrichter 18 angelenkt sind, kann der Trichter 18 an der Stütze 1 befestigt werden, indem die Klammern 20 so eingeschwenkt werden, daß sie die Führungsflansche 24 der Stütze 1 hintergreifen. Bei dieser Ausführungsform der Erfindung ist die Schlagplatte 7 auf das obere Ende der Stütze 1 aufgeschweißt. Beim Rückbau der Stütze 1 kann der Einfülltrichter 18 auch an tiefer angeordneten Ausnehmungen 17 der Stütze 1 eingesetzt werden.

Bei der aus den Fig. 8 und 9 ersichtlichen Ausführungsform der Erfindung ist die Schlagplatte 7' der Stütze 1' wegnehmbar bzw. aufklappbar angeordnet. In diesem Fall kann der Einfülltrichter 18' auf das geöffnete obere Ende der Stütze 1' aufgesetzt werden. Damit der Einfülltrichter zuverlässig gehalten wird, hat er eine Tülle, die im wesentlichen dem Innenquerschnitt des Kastenhohlprofils 10 der Stütze 1' entspricht. Ferner ist noch ein Aufsetzrand 23 vorgesehen, mit welchem der Einfülltrichter 18' auf das obere Stützenende aufgesetzt wird.

Wie die Fig. 10 zeigt, wird der Querschnitt des Kastenhohlprofils 10 zum unteren Ende der Stütze hin größer. Auf diese Weise wird eine Brückenbildung des eingefüllten Materials vermieden und dafür gesorgt, daß das eingefüllte Material aus dem Stützenfuß heraustritt, wenn die Stütze angehoben wird. Weil die Außenwand 30 der Stütze sowie die Seitenwände des Kastenhohlprofils 10 vertikal verlaufen, ist die Innenwand 31 im unteren Bereich so geneigt, daß der Querschnitt nach unten größer wird. Der untere Bereich mit der geneigten Innenwand 31 erstreckt sich über 2 bis 3,5 m, weil der Spreizrahmen 2 oberhalb dieses Bereiches in der Stütze geführt ist und der Raum der Spreizrahmenführung 6 für die nach-außen-Neigung der Innenwand 31 zur Verfügung steht.

### Bezugszeichenliste:

- 1: Stütze
- 1': Stütze
- 2: Spreizrahmen
- 3: untere Verbauplatte
- 5: Plattenführung
- 6: Führung des Spreizrahmens
- 7: Schlagplatte
- 7': Schlagplatte
- 8: keilförmiger Stützenfüß
- 9: Schneide
- 10: Kastenhohlprofil
- 11: Verschlußplatte
- 12: Öse
- 13: Riegel
- 14: Führungsschiene
- 15: Halteschiene
- 16: Außenwand der Stütze
- 17: Ausnehmung
- 18: Einfülltrichter
- 18': Einfülltrichter
- 19: Einstecktülle
- 19': Einstecktülle
- 20: Klammer
- 21: Schwenkachse
- 22: Handhabe
- 23: Aufsetzrand
- 24: Haken
- 25: Stützflansch
- 26: Führungsflansch
- 27: Rolle
- 30: Außenwand
- 31: Innenwand

## Patentansprüche

1. Stütze für Grabenverbauvorrichtungen, die sich zusammensetzen aus in Abständen längs und zu beiden Seiten eines Grabens senkrecht anzuordnenden Stützen (1), die Stützen (1) eines Stützenpaares auf Abstand haltenden Spreizrahmen (2) und in seitlichen Führungen (5) der Stützen (1) vertikal verschiebbar geführten Verbauplatten (3,4), wobei die Stütze (1) ein von oben bis unten durchlaufendes Kastenhohlprofil (10) aufweist und an ihrem unteren Ende mit einem keilförmigen Stützenfuß (8) versehen ist, der eine in der Ebene der Außenwand (16) der Stütze (1) befindliche Schneide (9) und eine von der Schneide (9) schräg nach oben zur Innenseite der Stütze (1) verlaufende, das Kastenhohlprofil (10) unten abschließende Verschlußelement (11) aufweist,
**dadurch gekennzeichnet,** daß das Verschlußelement als Verschlußplatte ausgebildet ist, und die Verschlußplatte (11) leicht lösbar am Stützenfuß (8) gehalten ist und daß zumindest im Bereich des oberen Endes der Stütze (1) eine in das Kastenhohlprofil (10) mündende Einfüllöffnung (17) angeordnet ist.

2. Stütze nach Anspruch 1, **dadurch gekennzeichnet,** daß die Verschlußplatte (11) zum Inneren des Grabens hin wegziehbar am Stützenfuß (8) gehalten und geführt ist.

3. Stütze nach Anspruch 1 mit an der Außenwand (16) der Stütze (1) in Abständen übereinander angeordneten Ausnehmungen (17) zum Einhaken eines Zugmittels, wobei an diesen Ausnehmungen (17) ein Einfülltrichter (18) ansetzbar ist, der eine in die Ausnehmungen (17) einsetzbare Tülle (19) aufweist.

4. Stütze nach Anspruch 2, **dadurch gekennzeichnet,** daß der Einfülltrichter (18) in seinem oberen Bereich mit einschwenkbaren Klammern (20) versehen ist, die bei angesetztem Einfülltrichter (18) Teile der Stütze (1) hintergreifen.

5. Stütze nach Anspruch 1 mit einer am oberen Ende der Stütze (1) befindlichen, das Kastenhohlprofil (10) oben abschließenden Schlagplatte, wobei die Schlagplatte (7') wegnehmbar, insbesondere aufklappbar an der Stütze (1) befestigt ist.

6. Stütze nach Anspruch 5, **gekennzeichnet** durch einen Einfülltrichter (18') mit einer in das Kastenhohlprofil (10) einsteckbaren Tülle (19').

7. Stütze nach Anspruch 6, **dadurch gekennzeichnet,** daß am Stützenfüß (8) an den Außenseiten der Seitenwände des Kastenhohlprofils (10) Führungsschienen (14) angeordnet sind, die von Halteschienen (15) übergriffen werden, die an der Verschlußplatte (11) angeordnet sind.

8. Stütze nach Anspruch 7, **dadurch gekennzeichnet,** daß die Führungsschienen (14) an der Innenseite der Seitenwände des Kastenhohlprofils (10) angeordnet sind und die Verschlußplatte (11) nicht über die Seitenwände des Kastenhohlprofils (10) ragt und so den Raum unterhalb der Führungen (5) für die Verbauplatten (3,4) freiläßt.

9. Stütze nach einem der Ansprüche 1 bis 8, **gekennzeichnet** durch einen die Verschlußplatte (11) gegen Verschieben sichernden Riegel (13).

10. Stütze nach Anspruch 9, **dadurch gekennzeichnet,** daß der Riegel (13) von einer Feder in Schließstellung gehalten ist.

11. Stütze nach einem der Ansprüche 1 bis 10, **dadurch gekennzeichnet,** daß die Verschlußplatte (11) mit einer Öse (12) zum Anbringen eines Hakens versehen ist.

12. Stütze nach einem der Ansprüche 1 bis 10, **dadurch gekennzeichnet,** daß sich der lichte Querschnitt des Kastenhohlprofils (10) zumindest im unteren Bereich der Stütze von oben nach unten erweitert.

13. Stütze nach Anspruch 12, **dadurch gekennzeichnet,** daß der Abstand der Innenwand (31) des Kastenhohlprofils (10) von der gegenüberliegenden Außenwand (30) zum unteren Rand der Stütze hin größer wird.

## Claims

1. A support for trench lining devices, which are composed of supports (1) arranged perpendicularly in spaced manner on both sides of a trench, bracing frames (2) holding the supports (1) of a support pair in spaced arrangement and lining plates (3, 4) guided vertically displaceably in lateral guides (5) in the supports (1), wherein the support (1) comprises a hollow box profile (10) extending continuously from top to bottom and is provided at its lower end with a wedge-shaped support foot (8), which comprises a cutting edge (9) located in the plane of the outer wall (16) of the support (1) and a closing element (11) extending from the cutting edge (9) obliquely upwards to the inside of the support (1) and closing the hollow box profile (10) at the bottom,
**characterised in that** the closing element takes the form of a closing plate, in that the closing plate (11) is held on the support foot (8) in readily detachable manner and in that a filling opening (17) opening into the hollow box profile (10) is arranged at least in the area of the upper end of the support (1).

2. A support according to claim 1, **characterised in that** the closing plate (11) is held and guided such that it may be pulled off towards the inside of the trench.

3. A support according to claim 1, having recesses (17) arranged spacedly one above the other on the outer wall (16) of the support (1) for hooking in a pulling means, wherein a filling hopper (18) may be attached to these recesses (17), which hopper (18) comprises a spout (19) insertable into the recesses (17).

4. A support according to claim 2, **characterised in that** the filling hopper (18) is provided in its upper area with inwardly swivellable clips (20), which engage behind parts of the support (1) when the filling hopper (18) is attached.

5. A support according to claim 1, having a baffle plate located at the upper end of the support (1) and closing the hollow box profile (10) at the top, wherein the baffle plate (7') is attached to the support (1) in such a manner that it may be removed, in particular folded open.

6. A support according to claim 5, **characterised** by a filling hopper (18') having a spout (19') which may be inserted into the hollow box profile (10).

7. A support according to claim 6, **characterised in that** guide rails (14) are arranged at the support foot (8) on the outsides of the side walls of the hollow box profile (10), over which guide rails (14) there engage retaining rails (15), which are arranged on the closing plate (11).

8. A support according to claim 7, **characterised in that** the guide rails (14) are arranged on the inside of the side walls of the hollow box profile (10) and the closing plate (11) does not project beyond the side walls of the hollow box profile (10) and thus leaves the space beneath the guides (5) free for the lining plates (3, 4).

9. A support according to one of claims 1 to 8,
**characterised** by a bolt (13) securing the closing plate (11) against displacement.

10. A support according to claim 9, **characterised in that** the bolt (13) is held in the closed position by a spring.

11. A support according to one of claims 1 to 10,
**characterised in that** the closing plate (11) is provided with a lug (12) for attachment of a hook.

12. A support according to one of claims 1 to 10, **characterised in that** the internal cross section of the hollow box profile (10) widens in a downwards direction at least in the lower area of the support.

13. A support according to claim 12, **characterised in that** the distance between the inner wall (31) of the hollow box profile (10) and the opposing outer wall (30) increases towards the lower edge of the support.

## Revendications

1. Support pour dispositifs de blindage de tranchée comprenant des supports verticaux (1) disposés à écartement le long des deux côtés d'une tranchée, des cadres à expansion (2) maintenant l'écartement des supports (1) d'une paire de supports et des panneaux de coffrage (3, 4) déplaçables verticalement dans des guidages latéraux (5) des supports (1), le support (1) présentant un profil creux d'encaissement (10) traversant de haut en bas et étant doté à son extrémité d'un pied de support (8) en forme de coin qui présente une lame (9) située dans le plan de la paroi extérieure (16) du support (1) et un élément de fermeture (11) montant en diagonale de la lame (9) vers la face intérieure du support (1) et recouvrant le bas du profil creux d'encaissement (10),
caractérisé en ce que l'élément de fermeture est agencé sous forme d'une plaque de fermeture et que la plaque de fermeture (11) est maintenue facilement démontable sur le pied de support (8) et que, au moins au niveau de l'extrémité supérieure du support (1), est disposée une ouverture de remplissage (17) débouchant dans le profil creux d'encaissement (10).

2. Support selon la revendication 1, caractérisé en ce que la plaque de fermeture (11) est maintenue et guidée sur le pied de support (8) et peut être retirée vers l'intérieur de la tranchée.

3. Support selon la revendication 1 comprenant des évidements (17) disposés à écartement en superposition sur la paroi extérieure (16) du support (1) en vue de l'accrochage d'un moyen de tirage, ces évidements (17) permettant de rapporter un entonnoir de remplissage (18) présentant une douille (19) à engager dans les évidements (17).

4. Support selon la revendication 2, caractérisé en ce que l'entonnoir de remplissage (18) est muni dans sa zone supérieure de crampons (20) pivotables vers l'intérieur qui passent derrière des parties du support (1), une fois l'entonnoir de remplissage (18) rapporté.

5. Support selon la revendication 1 comprenant une plaque de choc (7') située à l'extrémité supérieure du support (1) et fermant le haut du profil creux d'encaissement (10), cette plaque étant fixée de manière relevable sur le support (1).

6. Support selon la revendication 5, caractérisé par un entonnoir de remplissage (18') doté d'une douille (19') à engager dans le profil creux d'encaissement (10).

7. Support selon la revendication 6, caractérisé en ce que des glissières de guidage (14) sont disposées sur le pied de support (8) à la face extérieure des parois latérales du profil creux d'encaissement (10), ces glissières étant dépassées par des rails de retenue (15) disposés sur la plaque de fermeture (11).

8. Support selon la revendication 7, caractérisé en ce que les glissières de guidage (14) sont disposées sur la face intérieure des parois latérales du profil creux d'encaissement (10) et en ce que la plaque de fermeture (11) ne dépasse pas les parois latérales du profil creux d'encaissement (10) laissant libre ainsi l'espace en-dessous des guidages (5) pour les panneaux de coffrage (3, 4).

9. Support selon l'une des revendications 1 à 8, caractérisé par un verrou (13) empêchant le déplacement de la plaque de fermeture (11).

10. Support selon la revendication 9, caractérisé en ce que le verrou (13) est maintenu en position de fermeture par un ressort.

11. Support selon l'une des revendications 1 à 10, caractérisé en ce que la plaque de fermeture (11) est munie d'un oeillet (12) permettant l'accrochage d'un crochet.

12. Support selon l'une des revendications 1 à 10, caractérisé en ce que la largeur intérieure du profil creux d'encaissement (10) s'élargit de haut en bas, du moins dans la partie inférieure du support.

13. Support selon la revendication 12, caractérisé en ce que la distance entre la paroi intérieure (31) du profil creux d'encaissement (10) et la paroi extérieure opposée (30) augmente vers le bord inférieur du support.
